# EUROPÄISCHE PATENTSCHRIFT

(11) **EP 1 060 480 B1**
(45) Veröffentlichungstag und Bekanntmachung des Hinweises auf die Patenterteilung: **18.09.2002**
(21) Anmeldenummer: 99913086.7
(22) Anmeldetag: 24.02.1999
(51) Int. Cl.: H01B 17/26

(54) **DURCHFÜHRUNG FÜR EINE HOHE ELEKTRISCHE SPANNUNG**
BUSHING FOR HIGH ELECTRICAL VOLTAGE
TRAVERSEE POUR TENSION ELECTRIQUE ELEVEE

(30) Priorität: 05.03.1998 DE 19809569
(43) Veröffentlichungstag der Anmeldung: 20.12.2000
(73) Patentinhaber: HSP Hochspannungsgeräte Porz GmbH, 51145 Köln (DE)
(72) Erfinder: KOCH, Norbert, D-51147 Köln (DE); TROJAN, Günter, D-53842 Troisdorf (DE)
(74) Vertreter: Berg, Peter
(86) Internationale Anmeldenummer: DE9900502
(87) Internationale Veröffentlichungsnummer: WO99045550

(56) Entgegenhaltungen:
- GB-A- 991 546
- US-A- 4 500 745

## Beschreibung

Die Erfindung betrifft eine Durchführung für eine hohe elektrische Spannung mit einem Gehäuse, das einen Flansch zur Befestigung an einer Öffnung aufweist, wobei durch das Gehäuse ein zentraler Leiter elektrisch isoliert geführt ist, wobei im Gehäuse konzentrisch um den zentralen Leiter voneinander beabstandete, leitende Einlagen angeordnet sind, wobei zwischen den Einlagen ein Dielektrikum vorgesehen ist. Solch eine Durchführung dient in der Regel zur Führung der Spannung durch eine Wand eines Gehäuses.

Eine solche Durchführung ist aus der US-A- 4,500,745 bekannt. Die dort beschriebene Durchführung weist als Dielektrikum Papier auf. Entlang der Durchführung betrachtet ist ein Teil des Papiers mit Gießharz getränkt, der verbleibende Teil ist mit Isolieröl durchsetzt.

Aus der US-A- 2,935,668 ist ein elektrischer Kondensator bekannt, der ein Dielektrikum, gebildet aus einem Polymerfilm, der von einer sogenannten faserigen Matrix getragen wird, aufweist. Durch gezielte Hitzeeinwirkung auf das Dielektrikum können die faserige Matrix und der Polymerfilm so verschmolzen sein, daß das geschmolzene Polymer des Polymerfilms die faserige Matrix an der gemeinsamen Kontaktfläche leicht imprägniert.

Aus der DE-A- 44 47 571 A1 ist ein Dielektrikum eines Kondensators bekannt, bei dem zwischen den Kondensatorflächen eine ölgetränkte Kombination aus Papier und Kunststoffeinlage vorgesehen ist. Ein derartiges Dielektrikum wird auch als Mischdielektrikum bezeichnet. Derartige Dielektrika sind auch aus der JP-A-52/64654 A, JP-A-55/151322 A und aus "Research Disclosure", September 1983, Nr. 23325, bekannt.

Die Verwendung von Papier im Dielektrikum eines Kondensators ist schon seit Jahrzehnten bekannt, wobei Papier als ein zuverlässiger Werkstoff gilt. Bei der Verwendung von Papier in großen Kondensatoren oder Durchführungen, z.B. in Hochspannungskondensatoren oder in Hochspannungskondensatordurchführungen, besteht das Problem, daß Papier einen relativ hohen Anteil Wasser enthält. Um diesen zu beseitigen, muss die gesamte Anordnung unter Umständen mehrere Wochen unter Vakuum und unter Wärmeeinwirkung entfeuchtet werden.

Der Erfindung liegt die Aufgabe zugrunde, eine Durchführung für eine hohe elektrische Spannung anzugeben, die einfach und zeitsparend herstellbar ist.

Die Lösung der Aufgabe gelingt erfindungsgemäß mit einer Durchführung der erstgenannten Art, bei der erfindungsgemäß das Dielektrikum mit einer Kombination, umfassend mindestens eine Lage Folie und eine Lage Vlies, gebildet ist,
- wobei die Kombination, gebildet aus einer Lage Folie und einer Lage Vlies, eine Dicke zwischen 20 und 300 µm aufweist,
- wobei die Folie und das Vlies jeweils aus Kunststoff ausgebildet sind, und
- wobei das Gehäuse mit einem Isoliermittel gefüllt ist, das die Kombination durchsetzt.

Die Kombination weist vorteilhaft nur einen geringen Wasseranteil auf, da sie aus Kunststoffen.gebildet ist, die üblicherweise nur sehr geringe Wassermengen enthalten. Dieser geringe Wasseranteil in der Kombination kann besonders einfach und schnell entfernt werden, da Wasser bei Kunststoffwerkstoffen im wesentlichen oberflächengebunden ist. Bei Zellulosefasern hingegen ist das Wasser im Werkstoff selber gebunden, so daß diese nur sehr langsam entfeuchtet werden können. Die bei der Herstellung der erfindungsgemäßen Durchführung nötige Entfeuchtungszeit kann gegebenenfalls auf ein Zehntel der ursprünglichen Zeit reduziert werden. Die Kombination kann aufgrund ihrer elektrischen Wirkung auch als Dielektrikum bezeichnet werden.

Es ist günstig, wenn als Kunststoff Polypropylen oder Polyester, Polycarbonat, Polyimid, Polyvinylidenflourid (PVDF) oder Polystyrol verwendet ist. Damit weist die Kombination sehr gute elektrische Eigenschaften auf, wobei gleichzeitig auch eine gute Verarbeitbarkeit aufgrund der jeweiligen Materialeigenschaften des Kunststoffes auf.

Als Isoliermittel dient bevorzugt Gas oder Öl. Diese Isoliermittel sind standardmäßig verfügbar, in der Praxis erprobt und erlauben daher eine einfache Herstellung der Durchführung.

Mit Vorteil weist die Kombination aus Folie und Vlies eine Dicke zwischen 20 und 150 um, auf. Diese Dicken haben sich in Versuchen als besonders günstig erwiesen, wobei gute elektrische Eigenschaften bei guter Verarbeitbarkeit erzielt wurden.

Die Folie und das Fließ können eine gemeinsame Baueinheit im Sinne eines Sandwichaufbaus bilden. Damit ist die Herstellung der Durchführung für eine hohe elektrische Spannung sehr einfach. Die Baueinheit ist im übrigen auch für eine Faltanordnung, z.B. einen Faltkondensator, einsetzbar. Die beiden Lagen der Baueinheit können auch miteinander verklebt oder verschweißt sein.

Die Einlagen sind bevorzugt aus Aluminium gefertigt. Damit ist ein Aufbau mit geringem Gewicht gegeben, wobei eine sehr gute Verarbeitbarkeit gegeben ist. Auch hier dient als Isoliermittel mit Vorteil Gas oder Öl.

Mit Vorteil sind die leitenden Einlagen und die Kombination jeweils um den zentralen Leiter gewickelt. Durch das Wickeln der leitenden Einlagen und der Kombination wird eine sogenannte Wickelanordnung gebildet, die besonders einfach mit bekannten Wickeltechniken herstellbar ist. Diese Wickelanordnung weist in einem Gehäuse eine erste und eine zweite leitende Einlage in Wickeltechnik auf, wobei zwischen den Einlagen als Dielektrikum eine oder mehrere Folien und ein Vlies aus Kunststoff vorgesehen sind, und wobei das Gehäuse mit einem Isoliermittel gefüllt ist.
Die Wickelanordnung zeichnet sich durch kurze Durchlauf- und Trockenzeiten in der Herstellung sowie durch gute elektrische Eigenschaften aus.

Wesentlich für die vorliegende Erfindung ist, daß bei der Kombination von Werkstoffen ausgegangen wird, die nur einen geringen Wassergehalt aufweisen und über ein hohes Speichervolumen für ein Isoliermittel verfügen. Durch Vorgabe und Auswahl der Oberflächenrauhigkeit der Folie, ggf. auch der Oberflächenrauhigkeit der leitenden Einlagen, kann die Durchdringung der Kombination durch das Isoliermittel weiter optimiert werden.

Ein Ausführungsbeispiel der Erfindung, weitere Vorteile und Details werden anhand der Zeichnung näher erläutert. Es zeigen:
FIG 1 eine Durchführung in einer Prinzipdarstellung und
FIG 2 Detail A aus Figur 1.

Figur 1 zeigt in stark vereinfachter Form eine Durchführung 1 in einer Schnittdarstellung entlang ihrer Längsachse. Die Durchführung 1 ist als Hochspannungsdurchführung in Kondensatorbauweise ausgeführt und weist ein Gehäuse 3 auf, das mittels eines Flansches 4 in einer Öffnung einer nicht näher gezeigten Wand befestigbar ist. Dabei soll der zentrale Leiter 7, an welchem eine hohe elektrische Spannung, z.B. von einigen zehntausend bis zu mehreren hunderttausend Volt, anliegt, überschlagsfrei durch die Wand geführt werden. Das Gehäuse 3 ist nach dem Stand der Technik, z.B. mit einem Porzellankörper oder einem Körper aus einem Verbundwerkstoff, ggf. mit Silikonschirmen versehen, ausgeführt.

Dazu weist die Durchführung 1 in ihrem Gehäuse 3 eine Kondensatoranordnung 5 auf, die zur Potentialsteuerung dient. Die Kondensatoranordnung 5 ist prinzipiell von leitenden Einlagen 9 gebildet, die konzentrisch um den zentralen Leiter 7 in Wickeltechnik angeordnet sind. Dadurch ist die Durchführung 1 bezüglich der sich in ihr ausbildenen elektrischen Feldverteilung nahezu rotationssymmetrisch ausgeführt. Zwischen den Einlagen 9 ist zur Beabstandung eine hier nicht näher dargestellte, insbesondere als Dielektrikum ausgebildete, Kombination 11 eingewickelt, die in Figur 2 näher dargestellt und erläutert ist.

Das Gehäuse 3 kann als Isoliermittel 10 ein Gas, z.B. SF6, ein Öl oder einen sonstigen für Hochspannung geeigneten Isolierstoff, in seinem Inneren aufweisen, mit dem auch die Kondensatoranordnung 5 durchsetzt ist. Prinzipiell ist dieser Aufbau der Kondensatoranordnung 5 auch für einen Hochspannungskondensator verwendbar, wobei dazu die entsprechenden elektrischen Anschlüsse an den Einlagen 9 vorgesehen werden müßten.

Im folgenden wird näher auf die leitenden Einlagen in Detail A aus Figur 1 eingegangen, das in Figur 2 stark vergrößert dargestellt ist.

Figur 2 zeigt den prinzipiellen Aufbau der speziellen Kondensatoranordnung 5 mit der als Dielektrikum dienenden Kombination 11, die zwischen zwei als Elektroden 9a, 9b dienenden Einlagen 9a, 9b angeordnet ist. Die als Kondensatorflächen wirkenden Einlagen 9a, 9b sind als Kondensatorfolien aus einem leitenden Material, insbesondere von einem Metall, z.B. einer Aluminiumfolie, ausgebildet. In speziellen Fällen ist auch die Verwendung von einem leitend beschichteten Kunststoff, z.B. ein graphitbeschichteter oder aluminiumbeschichteter Polypropylen-Kunststoff, denkbar.

Die Kombination 11 umfaßt vorliegend zumindest zwei Schichten. Die erste Schicht ist als Film oder Folie 13 aus Kunststoff ausgebildet. Als Kunststoff kommt dabei bevorzugt ein Polypropylen-Kunststoff oder ein Polyester-Kunststoff zur Anwendung. Die Dicke beträgt dabei etwa 5 bis 20 µm. In Versuchen wurden beispielsweise Dicken von 6, 12 und 18 µm erprobt.

Die zweite Schicht ist ein Vlies 15 aus Kunststoff. Dieses hat zum einen die Aufgabe, eine Gesamtdicke der Kombination 11 herzustellen und andererseits als Aufnahmeraum oder Durchdringungsmedium (z.B. im Sinne eines Dochtes) für das Isoliermittel, z.B. Gas, insbesondere SF₆, oder Öl zu dienen. Es weist daher eine gewisse Porösität auf. Es kann beispielsweise auch von Fasern gebildet sein.

Die Gesamtdicke der Kombination 11 sollte dabei kleiner als 300 µm sein, wobei das Vlies 15 in seiner Dicke derart bemessen ist, daß es den Ausgleich zwischen der Gesamtdicke und der Dicke der Folie 13 bildet. Bei einem speziellen Versuch kam beispielsweise ein Vlies mit einer Dicke von 80 µm erfolgreich zum Einsatz.

Die Gesamtdicke der Kombination 11 ist dabei derart bemessen, daß sie im Hinblick auf Isolierfähigkeit zumindest in einer vergleichbaren ölgetränkten Papierschicht nach dem Stand der Technik entspricht. Die Gesamtdicke kann dabei gegenüber dem Stand der Technik selbstverständlich auch geringer sein.

Die gezeigte Kondensatoranordnung 5 wird bevorzugt als Wikkelanordnung ausgeführt. Es sind aber auch andere Verarbeitungsmethoden, z.B. Falten, oder Pressen einer Wickelanordnung denkbar. Die Kondensatoranordnung 5 kann auch zur Bildung eines Hochspannungskondensators dienen. Bevorzugte Anwendung der erfindungsgemäßen Details sind bei gas- oder ölgefüllten Kondensatoren oder Durchführungen in der Hochspannungstechnik gegeben.

## Patentansprüche

1. Durchführung (1) für eine hohe elektrische Spannung mit einem Gehäuse (3), das einen Flansch (4) zur Befestigung an einer Öffnung aufweist,
- wobei durch das Gehäuse (3) ein zentraler Leiter (7) elektrisch isoliert geführt ist,
- wobei im Gehäuse (3) konzentrisch um den zentralen Leiter (7) voneinander beabstandete, leitende Einlagen (9a; 9b) angeordnet sind,
- wobei zwischen den Einlagen (9a, 9b) ein Dielektrikum vorgesehen ist,
**dadurch gekennzeichnet, dass**
- das Dielektrikum mit einer Kombination (11), umfassend mindestens eine Lage Folie (13) und eine Lage Vlies (15), gebildet ist,
- wobei die Kombination (11), gebildet aus einer Lage Folie (13) und einer Lage Vlies (15), eine Dicke zwischen 20 und 300 µm aufweist,
- wobei die Folie (13) und das Vlies (15) jeweils aus Kunststoff sind, und
- wobei das Gehäuse (3) mit einem Isoliermittel (10) gefüllt ist, das die Kombination (11) durchsetzt.

2. Durchführung (1) nach Anspruch 1, wobei als Kunststoff Polypropylen oder Polyester vorgesehen ist.

3. Durchführung (1) nach Anspruch 1 oder 2, wobei als Isoliermittel (10) Gas oder Öl vorgesehen ist.

4. Durchführung (1) nach einem der vorgehenden Ansprüche, wobei die Kombination (11) mit einer Lage Folie (13) und einer Lage Vlies (15) eine Dicke von 20 und 150 µm aufweist.

5. Durchführung (1) nach einem der vorgehenden Ansprüche, wobei die Folie (13) und das Vlies (15) eine gemeinsame Baueinheit im Sinne eines Sandwichaufbaus bilden.

6. Durchführung (1) nach einem der vorgehenden Ansprüche, wobei die Einlagen (9, 9a, 9b) aus Aluminium gefertigt sind.

7. Durchführung (1) nach einem der vorgehenden Ansprüche, wobei die leitenden Einlagen (9a, 9b) und die Kombination (11) jeweils um den zentralen Leiter (7) gewickelt sind.

## Claims

1. Bushing (1) for a high electrical voltage, with a housing (3) which has a flange (4) for fastening on an opening,
- a central conductor (7) being led in an electrically insulated manner through the housing (3),
- spaced-apart, conducting inserts (9a, 9b) being arranged concentrically around the central conductor (7) in the housing (3),
- a dielectric being provided between the inserts (9a, 9b),
**characterized in that**
- the dielectric is formed by a combination (11), comprising at least one layer of film (13) and one layer of nonwoven (15),
- the combination (11), formed by a layer of film (13) and a layer of nonwoven (15), having a thickness of between 20 and 300 µm,
- the film (13) and the nonwoven (15) respectively being made of plastic, and
- the housing (3) being filled with an insulating agent (10), which permeates through the combination (11).

2. Bushing (1) according to Claim 1, polypropylene or polyester being provided as the plastic.

3. Bushing (1) according to Claim 1 or 2, gas or oil being provided as the insulating agent (10).

4. Bushing (1) according to one of the preceding claims, the combination (11) with a layer of film (13) and a layer of nonwoven (15) having a thickness of from 20 to 150 µm.

5. Bushing (1) according to one of the preceding claims, the film (13) and the nonwoven (15) forming a common structural unit in the sense of a sandwich structure.

6. Bushing (1) according to one of the preceding claims, the inserts (9, 9a, 9b) being produced from aluminium.

7. Bushing (1) according to one of the preceding claims, the conducting inserts (9a, 9b) and the combination (11) being respectively wound around the central conductor (7).

## Revendications

1. Traversée (1) pour une grande tension électrique comportant un boîtier (3) qui comporte une bride (4) pour la fixation à une ouverture,
- un conducteur (7) central étant guidé dans le boîtier (3) en étant isolé du point de vue électrique,
- des inserts (9a, 9b) conducteurs, à distance les uns des autres, étant disposés dans le boîtier (3) concentriquement au conducteur (7) central,
- un diélectrique étant prévu entre les inserts (9a, 9b),
**caractérisé en ce que**
- le diélectrique est formé d'une combinaison (11), comprenant au moins une couche de feuille (13) et une couche de non tissé (15),
- la combinaison (11), formée d'une couche de feuille (13) et d'une couche de non tissé (15), ayant une épaisseur entre 20 et 300 micromètres,
- la feuille (13) et le non tissé (15) étant respectivement en matière plastique, et
- le boîtier (3) étant rempli d'un agent (10) isolant qui traverse la combinaison (11).

2. Traversée (1) suivant la revendication 1, du polypropylène ou du polyester étant prévus comme matière plastique.

3. Traversée (1) suivant la revendication 1 ou 2, du gaz ou de l'huile étant prévus comme agent (10) isolant.

4. Traversée (1) suivant l'une des revendications précédentes, la combinaison (11) comportant une couche de feuille (13) et une couche de non tissé (15) ayant une épaisseur entre 20 et 150 micromètres.

5. Traversée (1) suivant l'une des revendications précédentes, la feuille (13) et le non tissé (15) formant une unité commune au sens d'une structure en sandwich.

6. Traversée (1) suivant l'une des revendications précédentes, les inserts (9, 9a, 9b) étant en aluminium.

7. Traversée (1) suivant l'une des revendications précédentes, les inserts (9a, 9b) conducteurs et la combinaison (11) étant enroulés respectivement autour du conducteur (7) central.
